# FASCICULE DE BREVET EUROPEEN

(11) **EP 0 114 140 B1**
(45) Date de publication et mention de la délivrance du brevet: **08.03.1989**
(21) Numéro de dépôt: 84400077.8
(22) Date de dépôt: 13.01.1984
(51) Int. Cl.: H01P 1/219, H01P 7/10

(54) **Filtre hyperfréquence accordable, à résonateurs diélectriques en mode TM010**
Abstimmbarer Mikrowellenfilter mit dielektrischen Resonatoren im TM010 Modus
Tunable microwave filter with TM010 mode dielectric resonators

(30) Priorité: 19.01.1983 FR 8300755
(43) Date de publication de la demande: 25.07.1984
(73) Titulaire: ALCATEL THOMSON FAISCEAUX HERTZIENS, 92300 Levallois-Perret Cédex (FR)
(72) Inventeur: Etienne, Jean-Luc, F-75379 Paris Cedex 08 (FR); Cruchon, Jean-Claude, F-75379 Paris Cedex 08 (FR)
(74) Mandataire: Weinmiller, Jürgen

(56) Documents cités:
- EP-A- 0 060 174
- FR-A- 1 496 177
- FR-A- 2 391 569
- FR-E- 94 324
- 1978 IEEE MTT-S INTERNATIONAL MICROWAVE SYMPOSIUM DIGEST, Ottawa, 27-29 juin 1978, pages 233-235, New York, US, Y. KOBAYASHI et al.: "Bandpass filters using TM010 dielectric rod resonators"

## Description

L'invention se rapporte au domaine des filtres hyperfréquences accordables, et a plus particulièrement pour objet un filtre de ce type à résonateurs diélectriques, dans lequel les résonateurs résonnent suivant le mode TM010.

L'évolution des travaux récents dans le domaine des matériaux diélectriques a conduit à l'utilisation de tels matériaux pour la réalisation de resonateurs diélectriques, ayant une constante diélectrique suffisamment élevée, avec des coefficients de température acceptables. La plupart des filtres réalisés avec ces résonateurs diélectriques mettent en oeuvre des résonateurs de forme cylindrique plutôt que parallélipipédique ou sphérique qui présentent un meilleur coefficient de surtension, sont plus facilement usinables et ont un domaine d'utilisation vers les fréquences "basses" de la gamme hyperfréquence (inférieures à 10 GHz).

Cette technique a conduit à des améliorations notables des filtres hyperfréquences tant du point de vue de leurs dimensions que du point de vue de leurs performances et de leurs prix de revient. En effet, si l'on compare les filtres à résonateurs diélectriques aux différents types de filtres utilisés antérieurement à tige, à iris, ou en mode évanescent, on remarque que:
- le coefficient de surtension des filtres à résonateurs diélectriques est légèrement inférieur à celui des filtres à tige ou à iris et très largement supérieur à celui des filtres en mode evanescent;
- les filtres à resonateurs diélectriques ont un encombrement et un poids plus faibles;
- le coût des filtres à résonateurs diélectriques est sensiblement égal à celui des filtres en mode évanescent et très inférieur à ceux des filtres des deux autres types.

Les filtres hyperfréquences accordables à résonateurs diélectriques développés jusqu'à maintenant présentent cependant un certain nombre d'inconvénients tout d'abord il existe dans ces filtres des modes parasites qui peuvent perturber leurs réponses en fréquence. De plus, il est difficile d'obtenir une largeur de bande variable dans de grandes proportions avec un filtre de gabarit donné. Enfin pour obtenir l'accordabilité du filtre dans une grande largeur de bande, des systèmes d'accord sont prévus pour faire varier la fréquence d'accord des résonateurs. Ces systèmes comportent généralement, associées aux résonateurs proprement dits, des tiges de diélectrique d'enfoncement réglable. Ces éléments permettent l'accord mais ils peuvent dégrader le coefficient de surtension obtenu lorsque le résonateur est seul. De plus ils posent des problèmes d'usinage et de réglage. Jusqu'à présent ces filtres utilisaient toujours des modes sélectionnés TE018 ou TM018 qui présentent de bons coefficients de surtension à vide. Cependant, comme indiqué ci-dessus ces coefficients diminuent dans le système complet, avec ses moyens d'accord. Contrairement à l'idée généralement admise, ces modes ne sont pas les seuls à pouvoir être mis en oeuvre dans des résonateurs diélectriques pour réaliser des filtres de caractéristiques acceptables.

L'invention a en effet pour objet un filtre hyperfréquence accordable, à résonateurs diélectriques fonctionnant suivant le mode de résonance TM010.

Un document de l'art connu FR-A-1 496 177 décrit un filtre à hautes fréquences comprenant un tube constitué par une partie conductrice au moins à sa partie de surface intérieure, et par plusieurs tiges qui sont constituées par une partie conductrice au moins à leurs parties de surface et qui possèdent une longueur électrique égale à un multiple entier d'un quart de longueur d'onde choisie dans la bande de fréquences de coupure du tube et qui sont disposées dans le tube le long de l'axe de celui-ci en coupant l'axe.

Un article de l'art connu intitulé "Bandpass filters using TM010 dielectric rod resonators" de Y. KOBAYASHI et al. paru dans IEEE MTT-S International Microwave Symposium digest (Ottawa, 27 - 29 Juin 1978, pages 233 - 235) décrit des filtres passe-bande hyperfréquences utilisant des résonateurs en forme de barreau de type diélectriques, résonnant suivant le mode TM010. Cet article décrit des filtres dans lesquels les résonateurs λ/2 ou n ')../2 sont fixes et bloqués entre deux plans de masse.

Par contre l'invention concerne un filtre hyperfréquence accordable, à résonateurs cylindriques comportant un boîtier métallique associé à un socle également métallique formant un guide d'ondes dit sous la coupure et une suite de résonateurs cylindriques disposés à l'intérieur du boîtier, des moyens de couplage d'entrée et de sortie avec les résonateurs extrêmes, ces résonateurs ayant l'une de leurs extrémités en contact avec le socle métallique, leurs autres extrémités étant à une distance réglable d'un plan de masse formé par le fond du boîtier pour réaliser l'accord de fréquence, caractérisé en ce que ces résonateurs sont des résonateurs diélectriques résonnant suivant le mode TM010, en ce que les extrémités de ces résonateurs diélectriques en contact avec le socle sont déplaçables par coulissement dans de premiers trous de fixation prévus à cet effet dans le socle, et en ce que des vis à pénétration réglable sont disposées dans de seconds trous de fixation prévus dans le socle, en alternance avec les premiers trous, pour l'ajustement du couplage entre résonateurs.

L'invention sera mieux comprise et d'autres caractéristiques apparaîtront à l'aide de la description qui suit en référence aux figures annexées.
- la figure 1 est le schéma d'une coupe longitudinale d'un mode de réalisation du filtre hyperfréquence suivant l'invention.
- la figure 2 est le schéma d'une coupe transversale du filtre représenté sur la figure 1, au niveau d'un résonateur diélectrique.

Les sous-ensembles qui rentrent dans un matériel hyperfréquence déterminé se doivent d'être a faible prix de revient tout en conservant des performances élevées. Les résonateurs diélectriques en mode TM010, intégrés pour réaliser une fonction de filtrage, permettent d'obtenir un gain par rapport aux filtres en structure guidée évanescente, coaxiale (filtre en peigne ou filtre inter-digité), et par rapport aux filtres à résonateurs diélectriques dans les modes TE01λ et TMOL X. Le coefficient de surtension à vide d'un résonateur diélectrique en mode TM010, varie de Q = 5000 à 2 GHz à Q = 2800 à 6 GHz; ces valeurs sont suffisantes pour réaliser des filtres à bande large ou à bande étroite, ou des filtres sélectifs à fréquence d'accord variable, ayant des couplages aux accès du type coaxial-coaxial, guide-guide, ou guide-coaxial, à condition que les moyens d'accord qui y sont associés ne détériorent pas ces coefficients. Or des résonateurs diélectriques en mode TM010 0 peuvent être utilisés d'une manière très simple et associés à des moyens d'accord divers mais toujours simples qui n'introduisent pas de perturbation dans le mode de résonance. De plus, il n'y a pas besoin de supports pour les résonateurs diélectriques.

La figure 1 représente un mode de réalisation du filtre hyperfréquence suivant l'invention en coupe longitudinale, ce filtre ayant une fonction passe-bande. Ce filtre est constitué de trois résonateurs diélectriques couplés, 1, 2, 3, de forme cylindrique, le premier et le dernier de ces résonateurs étant couplés à des moyens respectivement d'entrée 4, et de sortie 5. Pour fonctionner suivant un mode de résonance TM010, ces résonateurs sont au contact d'un socle métallique 6 auquel ils sont fixés. Dans ce mode de réalisation, des trous sont prévus dans le socle, les résonateurs diélectriques étant prévus pour coulisser dans ces trous. Ces trous peuvent être chemisés par une faible épaisseur de diélectrique, par exemple du polytétrafluoréthylène (téflon, sous son nom commercial) de 2 à 7/100^{e} mm d'épaisseur pour éviter la détérioration des états de surface lors du coulissement du résonateur.

Un couvercle 7 forme avec le socle de fixation 6 un boîtier constituant une enceinte métallique de blindage formant guide dont la section peut être quelconque, par exemple rectangulaire, circulaire ou réentrante. Pour réduire autant que possible les fuites hyperfréquences, la partie du résonateur extérieure au guide peut être enduite d'un revêtement du type colle ou peinture à l'argent. Le fond du boîtier est à une distance x relativement faible des extrémités des résonateurs 1, 2 et 3, cette distance étant réglable par enfoncement des résonateurs diélectriques 1, 2 et 3 à l'intérieur du guide. Les résonateurs peuvent être bloqués lorsque la fréquence d'accord est obtenue. Les dimensions du boîtier sont telles que le guide ainsi formé a une fréquence de coupure supérieure à la fréquence à laquelle le filtre est utilisé. Ainsi, dans les conditions d'utilisation, le guide, qui ne permet pas de propagation guidée, est dit "sous la coupure". La fonction de filtrage de ce filtre est obtenue par la localisation du champ électromagnétique dans et à proximité des resonateurs diélectriques dans le mode TM010. Le couplage entre résonateurs successifs, qui détermine la bande passante du filtre, est obtenu par un éloignement adéquat de deux résonateurs successifs dans le guide, et ce couplage peut être ajusté par des vis métalliques, telles que 8, pour le réglage de la susceptance de couplage entre résonateurs adjacents. L'entrée et la sortie dans le guide sont réalisées par des prises coaxiales, l'embout cylindrique extérieur étant fixé au socle de fixation, et le conducteur intérieur traversant ce socle de fixation pour former à l'intérieur du guide une boucle réglable couplée sur le champ magnétique de chaque résonateur extrême. L'accord de ce filtre à la fréquence minimum de la bande de réglage de fréquence d'accord a lieu lorsque les resonateurs sont en contact avec le fond du boîtier.

La figure 2 est une représentation en coupe transversale du filtre hyperfréquence représenté sur la figure 1 au niveau du résonateur diélectrique 1. Les lignes de champ ont été représentées sur cette figure. Comme indiqué ci-dessus, le champ électrique est localisé dans et à proximité des résonateurs diélectriques, les lignes de champ magnétiques, orthogonales aux lignes de champ électrique formant des cercles dont les centres sont sur l'axe du résonateur, à l'intérieur et à l'extérieur du résonateur.

Dans ce mode de réalisation les accès 4 et 5 se font par prises coaxiales. Le couplage entre ces prises coaxiales et les résonateurs des extrémités peut également être réalisé par des antennes. Des vis métalliques de réglage 8 permettent d'ajuster le couplage entre résonateurs adjacents.

Dans un mode de réalisation du filtre suivant l'invention, les résonateurs hyperfréquences sont constitués de titanate de zirconium ZrTi0₄ auquel on ajoute de l'étain Sn, afin d'améliorer le coefficient de température. Le guide est un guide de section carrée, de L = 38 mm de côté; le diamètre des résonateurs diélectriques a été choisi égal à D = 9,9 mm; la permittivité du matériau _{Er} est égale à 36, et la fréquence la plus basse obtenue est de l'ordre de 2 GHz. Dans ce mode de réalisation, la première réponse parasite est rejetée autour de 3,4 à 3,7 GHz. Comme indiqué l'accord en fréquence est obtenu par variation de la longueur effective du résonateur à l'intérieur du guide et cette fréquence peut varier entre 2 et 2,5 GHz par exemple.

Cette structure permet de réaliser tous les types de filtres les filtres passe bande, à bande B étroite, par exemple B = 10 MHz à 2 GHz de fréquence centrale, aussi bien que les filtres passe bande à bande large, par exemple B = 200 MHz à 2 GHz, la largeur de bande étant déterminée comme indiqué ci-dessus par les conditions de couplage entre résonateurs adjacents. Cette structure permet également de réaliser des filtres coupe-bande. Dans ce cas le couplage des résonateurs avec une ligne électrique prévue à l'intérieur du guide, longitudinalement, est réalisé par les extrémités des résonateurs.

De plus, les couplages d'entrée et de sortie peuvent s'effectuer par guide, les extrémités du guide formant l'enceinte du filtre étant ouvertes pour réaliser la connection. L'entrée et la sortie peuvent être couplées différemment, l'une par guide, l'autre par prise coaxiale.

La forme du guide peut être quelconque, guide en ligne, guide en U ou guide ayant la forme d'une couronne. La disposition en U permet par exemple de prévoir des rétro-couplages entre résonateurs non adjacents pour moduler la réponse du filtre. Il est également possible d'associer plusieurs filtres, par exemple en parallèle, couplés à un accès commun en guide pour réaliser un diplexeur ou un multiplexeur.

Enfin l'exemple de réalisation donné, ayant une fréquence centrale de l'ordre de 2 GHz n'est nullement limitatif et il est possible de réaliser des filtres ayant des fréquences centrales plus élevées, par exemple 7 GHz. Les limites sont fixées par la décroissance du facteur de qualité en fonction de l'augmentation de la fréquence.

Comme indiqué ci-dessus, l'avantage principal du filtre hyperfréquence suivant l'invention est la simplicité de sa structure. De plus, comme indiqué ci-dessus, du fait du mode lui-même, il n'y a pas de mode parasite proche de la réponse du filtre.

## Revendications

1. Filtre hyperfréquence accordable, à résonateurs cylindriques comportant un boîtier métallique (7) associé à un socle (6) également métallique formant un guide d'ondes dit sous la coupure et une suite de résonateurs cylindriques (1,2,3) disposés à l'intérieur du boîtier, des moyens de couplage d'entrée (4) et de sortie (5) avec les résonateurs extrêmes, ces résonateurs (1,2,3) ayant l'une de leurs extrémités en contact avec le socle métallique (6), leurs autres extrémités étant à une distance réglable x d'un plan de masse formé par le fond du boîtier pour réaliser l'accord de fréquence, caractérisé en ce que ces résonateurs (1, 2, 3) sont des résonateurs diélectriques résonnant suivant le mode TM010, en ce que les extrémités de ces résonateurs diélectriques (1, 2, 3) en contact avec le socle (6) sont déplaçables par coulissement dans de premiers trous de fixation prévus à cet effet dans le socle, et en ce que des vis (8) à pénétration réglable sont disposées dans de seconds trous de fixation prévus dans le socle, en alternance avec les premiers trous, pour l'ajustement du couplage entre résonateurs.

2. Filtre selon la revendication 1, caractérisé en ce que la partie de chaque résonateur extérieure au guide est enduite d'un revêtement du type colle ou peinture à l'argent, de manière à reduire les fuites hyperfréquences.

3. Filtre selon l'une quelconque des revendications précédentes, caractérisé en ce que les résonateurs diélectriques sont constitués de titanate de Zirconium (ZrTi0₄) auquel on ajoute de l'étain (Sn) afin d'améliorer le coefficient de température.

4. Filtre selon l'une quelconque des revendications précédentes, caractérisé en ce que les premiers trous de fixation sont chemisés par une faible épaisseur de diélectrique pour éviter la détérioration des états de surface lors du coulissement des résonateurs (1, 2, 3).

5. Filtre selon l'une quelconque des revendications précédentes, caractérisé en ce que les moyens de couplage avec les résonateurs extrêmes sont constitués de boucles de couplage à fils (9) de longueurs réglables.

6. Filtre selon l'une quelconque des revendications précédentes, caractérisé en ce qu'il comprend une ligne électrique à l'intérieur du guide disposée longitudinalement qui est couplée aux extrémités des résonateurs de manière à réaliser un filtre coupe-bande.

## Patentansprüche

1. Abstimmbares Mikrowellenfilter mit zylindrischen Resonatoren, welches ein metallisches Gehäuse (7), das mit einem ebenfalls metallischen Sockel (6) verbunden ist und einen Wellenleiter "unter der Grenzfrequenz" bildet, eine Reihe zylindrischer Resonatoren (1, 2, 3) im Inneren des Gehäuses und Eingangs- und Ausgangskopplungsmittel (4 bzw. 5) für die äußersten Resonatoren aufweist, wobei diese Resonatoren (1, 2, 3) mit einem ihrer Enden in Kontakt mit dem Metallsockel (6) stehen, während sich ihre anderen Enden in einem zur Frequenzabs timmung eins teilbaren Abstand x zu einer Massefläche befinden, die durch den Boden des Gehäuses gebildet wird, dadurch gekennzeichnet, daß diese Resonatoren (1, 2, 3) dielektrische Resonatoren sind, die im TM010-Modus schwingen, daß die Enden dieser mit dem Sockel in Kontakt stehenden dielektrischen Resonatoren (1, 2, 3) durch Verschiebung in ersten, zu diesem Zweck im Sockel (6) angebrachten Löchern verstellbar sind, und daß Schrauben (8) mit einstellbarer Eindringtiefe in zweiten, im Sockel vorgesehenen Löchern angebracht sind, die mit den ersten Löchern abwechseln und der Abstimmung der Kopplung zwischen den Resonatoren dienen.

2. Filter nach Anspruch 1, dadurch gekennzeichnet, daß die Partie jedes Resonators außerhalb des Wellenleiters mit einer Schicht aus Leim oder Silberfarbe bestrichen ist, um die Mikrowellenverluste zu verringern.

3. Filter nach einem beliebigen der vorhergehenden Ansprüche, dadurch gekennzeichnet, daß die dielektrischen Resonatoren aus Zirkoniumtitanat (ZrTi0₄) bestehen, dem Zinn Sn zur Verbesserung des Temperaturkoeffizienten beigefügt ist.

4. Filter nach einem beliebigen der vorhergehenden Ansprüche, dadurch gekennzeichnet daß die ersten Befestigungslöcher mit einer dielektrischen Beschichtung geringer Dicke ausgekleidet sind, um eine Verschlechterung der Oberflächenqualität aufgrund der Verschiebung des Resonators zu verhindern.

5. Filter nach einem beliebigen der vorhergehenden Ansprüche, dadurch gekennzeichnet, daß die Kopplungsmittel zu den äußeren Resonatoren aus Drahtkoppelschleifen (9) einstellbarer Länge bestehen.

6. Filter nach einem beliebigen der vorhergehenden Ansprüche, dadurch gekennzeichnet, daß es eine im Inneren des Wellenleiters in Längsrichtung laufende elektrische Leitung besitzt, die an die Enden der Resonatoren derart angekoppelt ist, daß ein Sperrfilter gebildet wird.

## Claims

1. A tuneable ultrahigh frequency filter with cylindrical resonators, which comprises a metal case (7) associated with abase (6) equally made of metal, and forming a waveguide, referred to as "below cut-off", and a succession of cylindrical resonators (1, 2, 3) disposed inside the case; input (4) and output (5) coupling means for the endmost resonators, wherein these resonators (1, 2, 3) have ane of their ends contacting the metal base (6) while their other ends are in an adjustable distance x to the mass plane formed by the bottom of the case in order to perform the frequency tuning, characterized in that the resonators are dielectric resonators (1, 2, 3) resonating in the TM010 mode, that the ends of these dielectric resonators (1, 2, 3) in contact with the base (6) are movable by sliding within first filing holes provided to this effect in the base; and that adjustable penetration screws (6) are disposed within second fixing holes provided in the base, alternating with the first holes, and used for adjusting the coupling between the resonators.

2. A filter according to claim 1, characterized in that the part of the resonator external to the guide may be covered with a coating of the silver paint or bonding agent type, in order to reduce the ultrahigh frequency leaks.

3. A filter according to any one of the preceding claims, characterized in that the dielectric resonators are formed from zirconium titanate ZrTi0₄ to which tin Sn is added, so as to improve the temperature coefficient.

4. A filter according to any one of the preceding claims, characterized in that the first holes are lined with a thin dielectric layer so as to avoid damage to the surface during sliding of the resonators (1, 2, 3).

5. A filter according to any one of the preceding claims, characterized in that the coupling means of the endmost resonators are constituted of wire coupling loops (9) of adjustable length.

6. A filter according to any one of the preceding claims, characterized in that it comprises an electrical line within the guide disposed longitudinally, which is coupled to the ends of the resonators so as to realize a rejection filter.
